# EUROPÄISCHE PATENTSCHRIFT

(11) **EP 1 334 673 B1**
(45) Veröffentlichungstag und Bekanntmachung des Hinweises auf die Patenterteilung: **31.05.2006**
(21) Anmeldenummer: 03001940.0
(22) Anmeldetag: 30.01.2003
(51) Int. Cl.: A45D 40/26

(54) **Abstreifer für Kosmetikaapplikatoren**
Wiper for cosmetic applicators
Essoreur pour applicateurs cosmétiques

(30) Priorität: 08.02.2002 DE 10205514
(43) Veröffentlichungstag der Anmeldung: 13.08.2003
(73) Patentinhaber: Beiersdorf AG, 20245 Hamburg (DE)
(72) Erfinder: Eckers, Lorenz, 21255 Tostedt (DE)

(56) Entgegenhaltungen:
- EP-A- 1 066 771
- US-A- 4 627 454
- US-A- 5 349 972

## Beschreibung

Die Erfindung betrifft einen Abstreifer für Applikatoren von flüssigen oder pastösen Medien (Substrat), insbesondere für dekorative Kosmetika wie Mascara.

Bei einem Applikator handelt es sich um ein Hilfsmittel, mit dem eine kosmetische oder pharmazeutische Zubereitung auf die Haut und/oder die Haare aufgebracht wird. Ein Abstreifer ist ein Mittel, mit dem sich die auf einen Applikator befindliche Menge an kosmetischer oder pharmazeutischer Zubereitung einstellen lässt.

Ein entsprechender Abstreifer ist für Applikatoren in verschiedenen Anwendungsbereichen einsetzbar. Im folgenden soll beispielhaft von der Applikation von Wimperntusche, der sogenannten Mascara, ausgegangen werden, jedoch ist der erfindungsgemäße Abstreifer auch in gleichartiger Weise für Applikatoren verwendbar, mit welchem Haarfärbemittel, Pharmazeutika o.ä. aufgetragen werden können.

Applikatoren die für die erfindungsgemäßen Abstreifer geeignet sind weisen einen aussteifenden Kern aus einem ersten Kunststoff-Material auf, der zumindest im Bereich seines vorderen Endes von einer Trägerhülse aus einem zweiten Kunststoff-Material umgeben ist, die eine Vielzahl von radial nach außen auskragenden Fingern aufweist, die einstückig an die Trägerhülse angeformt sind und aus dem zweiten Kunststoff-Material bestehen, wobei mehrere über den Umfang der Trägerhülse verteilte Finger einen Fingerkranz bilden und wobei in Längsrichtung der Trägerhülse eine Vielzahl von Fingerkränzen hintereinander angeordnet sind.

Ein Applikator für Mascara sollte sicherstellen, dass die Mascara in einfacher Weise gleichmäßig aufzutragen ist. Zu diesem Zweck muss der Applikator die Voraussetzung erfüllen, dass die Wimpern vor dem Auftragen der Mascara zunächst gekämmt und somit in gewünschter Weise ausgerichtet werden. Darüber hinaus soll der Applikator soviel Mascara aufnehmen können, dass sämtliche Wimpern mit dem Applikator gefärbt werden können, ohne diesen mehrfach in den Mascara-Vorratsbehälter eintauchen zu müssen. Damit der Auftrag der Mascara gleichmäßig und klecksfrei erfolgt, muss sichergestellt sein, dass nicht übermäßig viel Mascara an dem Applikator anhaftet, weshalb dieser üblicherweise beim Herausziehen aus dem Mascara-Vorratsbehälter abgestreift wird.

Bisher war es üblich (US 4,982,838), einen Mascara-Applikator aus mehreren Drähten herzustellen, zwischen denen eine Vielzahl von kurzen Borsten angeordnet werden. Nach Verdrillen der Drähte sind die Borsten fest zwischen den Drähten gehalten.

Allgemein gebräuchlich sind einstufige Abstreifer, das heißt Abstreifer, die nur ein abstreifendes Element enthalten und in die Öffnung des Produktbehältnisses eingesetzt sind. Durch Ineinandergreifen von Erhebungen und Aussparungen wird der Abstreifer fest im Flaschenhals gehalten. Die Anwendung dieser Abstreifer bei auf drahtgebundenen Bürsten basierenden Applikatoren funktioniert problemlos. Bei Applikatoren mit dem oben beschriebenen Aufbau, ist die einstufige Abstreifung mit verschiedenen Nachteilen behaftet:
- der Schaft wird nur unzureichend gereinigt, da die lichte Weite des abstreifenden Elementes auf den Durchmesser des Bürstenkopfes abgestellt ist,
- beim Herausziehen der Bürste gibt es ein Hängen an der Stelle an dem die Bürste und der Schaft zusammentreffen, damit ist die gleitende Entnahme von einem störendem Kraftaufwand begleitet, was zu unkontrollierten Bewegungen führen kann und zum bekleckern und verspritzen der Zubereitung führen kann
- eine zu enge Dimensionierung führt zu vakuumdichten Verschluss und damit zu einem vulgären Geräusch bei der Entnahme (typisches Plopp-Geräusch) und
- bei zu geringem Querschnitt ist eine Beschädigung der Applikatorborsten nicht ausgeschlossen.

Alle diese Probleme sind auf den speziellen Aufbau des Bürstenkopfes zurückzuführen, der im Gegensatz zum drahtgebundenen Bürstenkopf eine geringere Kompressibilität, d.h. größeren Durchmesser bei angelegten Borsten aufweist. Ein Abstreifer gemäβ dem Oberbegriff des Anspruchs 1 ist in der DE 296 13 996 U besbrieben.

Der Erfindung liegt die Aufgabe zugrunde, einen Abstreifer zu finden, der sowohl eine verbesserte Abstreifwirkung hat als auch eine gute und gleichmäßige Entnahme der Bürste gewährleistet.

Überraschend hat sich gezeigt, das diese Aufgabe mit dem im folgenden beschriebenen zweistufigen Abstreifer gelöst wird.

Die Funktionsweise des Abstreifers wird im folgenden, in Zusammenhang mit den Abbildungen 1 bis 4 erläutert. Die Bewegungsrichtung des Applikators gegenüber des Abstreifers ist mit einem Pfeil kenntlich gemacht.

Bei der Entnahme - dem Herausziehen - des Applikators (3) wird durch das vordere erste abstreifende Element (1) der Schaft grob gereinigt. Beim Hindurchgleiten durch das gegen die Zugrichtung gestellte (Abbildung 1) zweite abstreifende Element (2) erfolgt eine Feinsäuberung des Schaftes (4). Ist die Entnahme soweit erfolgt, das das zweite abstreifende Element sich im Bereich (6) der Fügestelle von Bürstenkopf und Schaft befindet (Abbildung 2), erfolgt die Umkehrung des zweiten abstreifenden Elementes und ein Durchtritt des Bürstenkopfes wird erleichtert. Beim Durchtritt des Bürstenkopfes durch das zweite abstreifende Element (Abbildung 3, Bereich 7), wir dieser vom vom Schaft abgestriffenen Substrat befreit (gereinigt), welches sich gleichmäßig über den Bürstenkopf verteilt.

Beim Hereinschieben des Applikators in den Vorratsbehälter wird das zweite abstreifende Element in Schubrichtung gestellt (Abbildung 4, Bereich 8) und befindet sich damit in der für die Entnahme wichtigen Ausgangsstellung. Zuvor bei der Entnahme abgestriffenes Substrat wird dabei vom Bürstenkopf aufgenommen und das erste abstreifende Element damit gereinigt.

Erfindungsgemäße abstreifende Elemente sind aus einem hinreichend flexiblen Material, welches den Ansprüchen der Dauerbiegebelastbarkeit standhält, insbesondere Polypropylen oder Elastomeren.

Erfindungsgemäße Abstreifer können an der Außenfläche Einschnürungen und/oder Ausweitungen aufweisen, die eine stabile Verankerung im Produktbehältnis ermöglichen.

Erfindungsgemäß lassen sich durch die Wahl der lichten Weite des ersten und zweiten abstreifenden Elementes der Anpressdruck an den Applikator und damit die Abstreifleistung festlegen. Insbesondere eine unterschiedliche lichte Weite der abstreifenden Elemente ist vorteilhaft, wobei die Länge des zweiten abstreifenden Elementes dem Durchmesser an der Verbindungsstelle von Bürstenkopf und Schaft angepasst sein muss.

Übliche Innendurchmesser d₁ (Abbildung 2) liegen im Bereich von 2,5 bis 10 mm, insbesondere zwischen 3,5 und 7 mm.

Übliche Dicken d₂ (Abbildung 2) des zweiten abstreifenden Elementes liegen im Bereich von 0,1 bis 1 mm. Die Dimensionierung ist aber stark von der Flexibilität der eingesetzten Materialien abhängig.

Übliche Längen I₁ (Abbildung 2) betragen zwischen 0,2 bis 1 mm.

Erfindungsgemäß lässt sich die Abstreifleistung des zweiten abstreifenden Elementes durch dessen Dicken-zu-Längenverhältnis (Verhältnis von d₂ zu I₁) auf verwendeten Applikator und Substrat einstellen.

Der erfinderische Abstreifer und seine Wirkungsweise soll im folgenden durch einige Abbildungen veranschaulicht werden, ohne sich durch die Wahl der abgebildeten Beispiele unnötig beschränken zu wollen. Es zeigen:
Abbildung 1: Herausziehen des Applikators aus dem Behälter
   Zweites (innerers) abstreifendes Element (2) ist in Richtung des Behälterbodens gestellt und reinigt den Applikatorschaft (4).
Abbildung 2: Wendepunkt - diese Position wir beim Hereinschieben und Herausziehen des Applikators aus dem Vorratsgefäß durchlaufen. An der Fügestelle von Bürstenkopf (3) und Schaft (4) ist ein Umklappen des zweiten abstreifenden Elements möglich (Bereich 6).
Abbildung 3: Herausziehen des Applikators aus dem Behälter Innerer Abstreifer ist konträr zur Zugrichtung und streift den Schaft ab. Am Wendepunkt (Abbildung 2 Bereich 6) klappt das zweite abstreifende Element in Zugrichtung um und steht nun in Zugrichtung (Bereich 7).
Abbildung 4: Hereinschieben des Applikators in den Behälter Zweites (inneres) abstreifendes Element ist in Richtung des Behälterbodens gestellt und ermöglicht so ein einfaches einführen des Applikators (Bereich 8).
Abbildung 5:
   Beispiel für einen Behälter für Mascara, enthaltend einen Flaschenkörper (9), dessen Öffnung einen Flaschenhals (10) ausbildet. Im Flaschenhals ist der Abstreifer (1) durch Verzahnung (Bereich 11) fixiert. Den Verschluss bildet eine Kombination aus einem Applikator mit einem Bürstenkopf (3) und einer Schraubkappe (12), die über den Schaft (4) verbunden sind.

## Patentansprüche

1. Abstreifer für Applikatoren für flüssige oder pastöse Medien, insbesondere für dekorative Kosmetika wie Mascara wobei er ein erstes und ein zweites abstreifendes Element (1,2) enthält und wobei das zweite abstreifende Element (2) beim Einführen des Applikators in Schubrichtung gestellt wird (8 - Abbildung 4b) und **dadurch** beim Herausziehen des Applikators im Bereich des Applikatorschaftes gegen die Zugrichtung gestellt ist (2 - Abbildung 1b)an der Fügestelle von Bürstenkopf und Schaft umklappt (6 - Abbildung 2) und beim Durchtritt des Bürstenkopfes in Zugrichtung gestellt ist (7 - Abbildung 3b) **dadurch gekennzeichnet, dass**, das erste abstreitende Element (1) in Zugrichtung vor dem zweiten abstreifenden Element (2) angeordnet ist.

2. Abstreifer nach einem oder mehreren der vorhergehenden Ansprüche, **dadurch gekennzeichnet, dass** das zweite abstreifende Element (2) beim Herausziehen des Applikators den Applikatorschaft reinigt.

3. Abstreifer nach einem oder mehreren der vorhergehenden Ansprüche, **dadurch gekennzeichnet, dass** der zweite Abstreifer (2) folgende Dimensionen aufweist:
Innendurchmesser d₁ = 2,5 bis 10 mm, insbesondere 3,5 bis 7 mm (d₁ - Abbildung 2a) und
Dicke d₂ = 0,1 bis 1 mm (d₂ - Abbildung 2a) und
Länge l₁ = 0,2 bis 1 mm (l₁ - Abbildung 2a).

4. Behältnisse für kosmetische oder dermatologische Zubereitungen, **dadurch gekennzeichnet, dass** sie im Bereich der Behälteröffnung einen Abstreifer nach mindestens einem der vorhergehenden Ansprüche enthalten.

5. Verwendung von Abstreifern nach einem oder mehreren der Ansprüche 1 bis 4, zur Regulierung der Entnahmemenge aus Behältnissen für kosmetische und dermatologische Produkte.

## Claims

1. Wiper for applicators for liquid or pasty media, in particular for decorative cosmetics such as mascara, the wiper comprising a first and a second wiping element (1, 2) and the second wiping element (2) being set in the pushing direction (8 - Figure 4b) when the applicator is inserted and thus being set counter to the pulling direction (2 - Figure 1b) in the region of the applicator shaft when the applicator is pulled out, folding back (6 - Figure 2) at the join of brush head and shaft and being set in the pulling direction (7 - Figure 3) when the brush head passes through, **characterized in that** the first wiping element (1) is arranged in front of the second wiping element (2) in the pulling direction.

2. Wiper according to one or more of the preceding claims, **characterized in that** the second wiping element (2) cleans the applicator shaft when the applicator is pulled out.

3. Wiper according to one or more of the preceding claims, **characterized in that** the second wiper (2) has the following dimensions:
- inside diameter d₁ = 2.5 to 10 mm, in particular 3.5 to 7 mm (d₁ - Figure 2a) and
- thickness d₂ = 0.1 to 1 mm (d₂ - Figure 2a) and
- length l₁ = 0.2 to 1 mm (l₁ - Figure 2a).

4. Containers for cosmetic or dermatological preparations, **characterized in that** they comprise a wiper according to at least one of the preceding claims in the region of the container opening.

5. Use of wipers according to one or more of Claims 1 to 4 for regulating the amount removed from containers for cosmetic and dermatological products.

## Revendications

1. Racloir pour applicateurs de milieux liquides ou pâteux, en particulier pour des produits cosmétiques décoratifs tels que le mascara, contenant un premier et un deuxième élément racleur (1, 2), le deuxième élément racleur (2) étant placé en direction de la poussée lorsqu'on introduit l'applicateur (8 - figure 4b) et étant ainsi déplacé dans la zone de la tige de l'applicateur dans la direction opposée à la direction de traction lorsqu'on enlève l'applicateur (2 - figure 1b), se rabattant au point de jonction de la tête de la brosse et de la tige (6 - figure 2) et étant déplacé dans la direction de traction lors de la traversée de la tête de brosse (7 - figure 3b), **caractérisé en ce que** le premier élément racleur (1) est disposé devant le deuxième élément racleur (2) dans la direction de traction.

2. Racloir selon une ou plusieurs des revendications précédentes, **caractérisé en ce que** le deuxième élément racleur (2) nettoie la tige de l'applicateur lorsqu'on enlève l'applicateur.

3. Racloir selon une ou plusieurs des revendications précédentes, **caractérisé en ce que** le deuxième racloir (2) présente les dimensions suivantes:
- diamètre intérieur d₁ = 2,5 à 10 mm, en particulier 3,5 à 7 mm (d₁ - figure 2a),
- épaisseur d₂ = 0,1 à 1 mm (d₂ - figure 2a) et
- longueur l₁ = 0,2 à 1 mm (l₁ - figure 2a).

4. Flacons pour préparations cosmétiques ou dermatologiques, **caractérisés en ce qu'**ils contiennent dans la zone de leur ouverture un racloir selon au moins une des revendications précédentes.

5. Utilisation de racloirs selon une ou plusieurs des revendications 1 à 4 pour réguler la quantité de produits prélevée dans des flacons de produits cosmétiques et dermatologiques.
